# EUROPÄISCHE PATENTSCHRIFT

(11) **EP 0 445 676 B1**
(45) Veröffentlichungstag und Bekanntmachung des Hinweises auf die Patenterteilung: **18.05.1994**
(21) Anmeldenummer: 91103151.6
(22) Anmeldetag: 02.03.1991
(51) Int. Cl.: B65D 88/62

(54) **Vorrichtung zum Transport und Aufbewahren von umweltgefährlichen flüssigen oder staubförmigen Gütern**
Device for transportation and storage of liquids and loosely accumulated goods hazardous to the environment
Dispositif de transport et de conservation de liquides ou de biens accumulés menaçant l'environnement

(30) Priorität: 09.03.1990 DE 4007512
(43) Veröffentlichungstag der Anmeldung: 11.09.1991
(73) Patentinhaber: KESO PATENTVERWERTUNGSGES. d. b. R., 20099 Hamburg (DE)
(72) Erfinder: Kehl, Hermann, D-20099 Hamburg (DE); Sobocinski, Jerzy, Szcezcin (Stettin) (PL)
(74) Vertreter: von Raffay, Vincenz, Dipl.-Ing.

(56) Entgegenhaltungen:
- DE-A- 2 538 798
- DE-A- 2 811 047
- DE-A- 3 323 775
- FR-A- 1 451 872
- FR-A- 2 564 439
- GB-A- 1 377 475

## Beschreibung

Die Erfindung betrifft eine Vorrichtung zum Transport und Lagern umweltgefährdender flüssiger oder staubförmiger Güter nach dem Oberbegriff des Anspruches 1, beispielsweise zum Transport und Lagerung von Erdöl sowie seiner Derivate im See- und Landesverkehr, wie auch in stationären Landanlagen.

Eine derartige Vorrichtung ähnlicher Art wird in der FR-A- 2 564 439 beschrieben.

Dort ist ein Container mit der steifen Konstruktion bekannt, dessen Innenraum in zwei Ladungsteile mit Hilfe der elastischen Membrane aufgeteilt wird.
Dieser Container ist bestimmt für den Transport von Flüssigkeiten, die gefährlich für die Naturumwelt sind, wobei angenommen wird, daß ein Teil dieses Containers beispielsweise mit Erdöl gefüllt wird und der andere Teil des Innenraumes beispielsweise mindestens teilweise mit Wasser ausgefüllt wird. Jeder von den Ladungsteilen des Innenraumes des Containers wird mit fünf steifen Containerwänden begrenzt und von innen wird nur die Fläche einer elastischen Membrane geschlossen. Jedoch kann die Beschädigung jeder äußeren und steifen Wand des Containers zur Entstehung von Undichtigkeit führen und im Zusammenhang damit zum Ausfluß von Erdöl in die Umwelt.

Der größte Teil des Erdöls und seiner Derivate wird besonders im internationalen Handelsverkehr, mit Seefrachtschiffen, Tank- bzw. Produktschiffen, transportiert. Zur Erhöhung der Sicherheit von Transport und Lagerung dieser Staugüter werden verschiedene Methoden angewendet um den Ausfluß des Erdöls in die Umgebung zu eliminieren oder wenigstens die katastrophalen Folgen dieses Ausflusses zu beschränken. Bekannte Tankschiffe sind derart gebaut, daß im Schiffsrumpf ausreichend belastbare Behälter untergebracht sind. Konstruktiv ist dies so gelöst, daß der gesamte Beladungsraum des Schiffes mittels Quer- und Längssschotts aufgeteilt wird. Bei diesen bekannten Tankschiffen kommt das Staugut also in unmittelbare Berührung mit Stahlaußenhaut des Behälters die nur durch den Farbanstrich geschützt wird.

Die Befüllung der Behälter geschieht über ein Rohrleitungssystem. Über ein zweites Rohrleitungssystem werden die Behälter am Zielhafen wieder entleert und vor der Rückfahrt ist wenigstens ein Teil der Behälter sorgfälltig zu reinigen um Ballastwasser aufzunehmen. Dies alles erfordert einen hohen Einsatz an technischen Einrichtungen, die in Rohrstollen des Doppelbodens oder über Deck angeordnet sind.
Diese Systeme weisen eine Reihe von Nachteilen auf.
Da diese Behälterzellen sehr groß sind, haben Außenhautbeschädigungen, infolge z.B. einer Havarie, in der Regel Umweltkatastrophen größten Ausmaßen zur Folge.
Schadensbegrenzungsmöglichkeiten sind, wie bekannt, nur begrenzt möglich.
Des weiteren ist anzuführen, daß in nicht vollgefüllten Behälterzellen sich infolge von Verdampfung entzündbare Gase bilden, die durch entsprechende Entlüftungsvorrichtungen in die Umgebungsluft entweichen und mit dem Luftsauerstoff explosive Gase bilden.
Beim Entleeren der Behälter wird hingegen Luft in die Behälterzellen gesaugt, so daß in den Behältern eine explosive Gasmischung entsteht.
Die bei der Reinigung der Behälter anfallenden Schmutzwassermengen müssen anschließend gereinigt werden. In diese gereinigten Behälterzellen wird dann für die Rückfahrt Ballastwasser gefüllt.
Bei anderen Konstruktionen sind nur sogenannte Ballastbehälter vorgesehen, die aber das Transportvolumen einschränken.

Aus der GB-A- 13 77 475 ist es bekannt, faltbare Behälter ter in Container einzubauen um Flüssigkeiten zu transportieren. Dieser Container besteht aus einer Rahmenkonstruktion mit stabilen Seitenwänden und einem festen Boden, während die obere Abdeckung Teil des inneren horizontal faltbaren Behälters ist. Befüllt wird der innere zieharmonika-faltbare Behälter über ein von unten in den Container reichendes Rohrsystem, wobei dann während des Befüllvorganges die obere Plattform auf dem Flüssigkeitsspiegel aufschwimmt und durch diesen angehoben wird.
Durch den Flüssigkeitsdruck legen sich die flexiblen, faltbaren Wände des inneren Behälters an die festen Containerwände. Die obere Plattform wird in ihrer oberen Endlage durch eine umlaufende Blähdichtung festgelegt und somit auch der Raum zwischen Faltwand und Containerwand flüssigkeitsdicht gemacht. Der Transport mehrerer, verschiedener Flüssigkeiten ist somit mit dem bekannten Behälter nicht möglich.

Die obengenannten Nachteile zeigen, daß heute übliche Transportweise des Erdöls mit Tankschiffen aufgrund ihrer technischen Ausstattung teuer ist und darüber hinaus noch gefährlich für die Umwelt und die Besatzung, des Tankschiffes ist.

Zur Lösung dieser Aufgabe gemäß der Erfindung führt eine Verbesserung der Vorrichtung zum Transport vom Erdöl, hauptsächlich um dessen Ausfluß in die See wegen Havarie zu beschränken und dadurch eine Umweltvergiftung zu vermeiden.

Diese Aufgabe wird erfindungsgemäß durch die im Anspruch 1 gekennzeichnet Vorrichtung gelöst. In einer vorteilhaften Ausführung sind die elastische Speicher veränderlichen Volumens in ihren oberen und unteren Querschnittsprofil V-förmig gestaltet, deren Spitzen sich gegenüberliegen und deren freie Enden durch Schenkelpaare miteinander verbunden sind.

Die elastische Speicher veränderlichen Volumens sind in einer vorteilhaften Ausführung im Bereich der gefaltenen Ränder ihres Querschnittprofils versteift.

Eine Vorteilhafte Ausführung der Erfindung besteht darin, daß die Speicher mittels Zugmittel und Halterungen verschieblich an der Behälterdecke aufgehängt sind und daß mindestens ein Teil der senkrechten und waagerechten Wände des Behälters mit einer Lochblechschicht verschalt ist und diese Lochblechschicht parallele und in einem bestimmten Abstand von den Behälterwänden angeordnet ist.

Eine weiterere Vorteilhafte Ausführung der Erfindung besteht darin, daß die elastische Speicher mit einer Durchstiegluke ausgestattet ist. Möglich ist auch solche Lösung, wo die senkrechte Wände der elastischen Speicher nach Gestalt eines Akkordeonbalges geformt sind und mit Behältern durch Rohrleitungssysteme verbunden sind, wobei elastische Rohrleitungen an den oberen Deckel dieser Behälter aufgehängt sind.

Das Wesen der Erfindung besteht darin, daß die Vorrichtung nach der Erfindung größere Sicherheit beim Transport auf See und zu Lande flüssiger und lockerem Staugut gewährleistet. Wird die Behältersaußenhaut verletzt tritt kein Erdöl aus dem dichten und elastischen Speichern, da sie aus sehr zähen Material gefertig sind und daher dicht bleiben. Im Falle eines Zusammenstoßes und größeren Deformationen der Außenhaut ein elastischer Speicher kann auch platzen, jedoch nur im Deformationsbereich des Stahlbehälters. In diesem Falle könnte man den verhältnismäßig kleinen Teil des Erdöls rasch in die Havariebehälter überpumpen.

Ein weiterer Vorteil der Erfindung ist die fast gänzliche Vermeidung der Erdöldünste während der Beladung und der Entladung. Die Beladung und Entladung des Erdöls mit der Vorrichtung besteht darin, daß im freien Behälterraum Verdunstungsprodukte nicht entstehen können, da dieser Raum mit Ballastwasser gefüllt wird. Ein weiterer Vorteil der Erfindung besteht darin, daß die Notwendigkeit vom Waschen und Abdampfung der Behälter überflüssig ist, wodurch es kein verschmutztes Wasser anfällt. Ein noch weiterer Vorteil der Erfindung ist auch die Liquidationsmöglichkeit der sogenannten leeren Ballastbehälter also der Behälter, die nur für Beladung und Transport des Ballast bestimmt sind.
Nachfolgend werden mehrere Ausführungsbeispiele der Erfindung anhand der Zeichnungen näher beschrieben. Es zeigt:
- Fig. 1 -: einen Behälterkomplex innerhalb des Tankschiffrumpfes mit eingebautem elastischen Speichern - gezeigt im Rumpfquerschnitt des Tankschiffes,
- Fig. 2 -: derselbe Behälterkomplex von Fig. 1, jedoch mit elastischen Speichern, im eingefüllten Zustand und mit zusätzlichem Rohrleitungsystem,
- Fig. 3 -: derselbe Behälterkomplex von Fig. 2, jedoch in waagerechter Ebene, entlang der Linie B-B,
- Fig. 4 -: zeigt den elastischen Speicher im Querschnitt entlang der Linie A-A,
- Fig. 5 -: stellt ein anderes Ausführungsbeispiel der Erfindung mit Blick von oben auf den steifen Behälter mit eingebauten elastischen Speichern,
- Fig. 6 -: zeigt den Innenraum des steifen Behälters im Querschnitt durch eine senkrechte Ebene entlang der Linie C-C,
- Fig. 7 -: zeigt den Innenraum des steifen Behälters im Querschnitt durch eine senkrechte Ebene entlang der Linie D-D.

Das erste Ausführungsbeispiel der Erfindung wird in den Fig. 1 bis 4 gezeigt. Die Figur 1 zeigt im Querschnitt den Tankschiffrumpf, in dem drei Behälter 2 entlang der ganzen Rumpfbreite des Tankschiffes angeordnet sind, die durch Aufteilung des Rumpfes mittels Quer- und Längsabsperrdämmen 3 und 4 gebildet werden, wobei der Innenreum der Behälter mit der Umgebung durch Ventile 15 verbunden ist. Im Innenraum jedes Behälters befinden sich elastische Speicher 1 mit veränderlichem Volumen, welche den gesamten Innenraum dieses Behälters in Beladungsteil L und Nachfüllteil N aufteilen. Innenräume der elastischen Speicher 1 sind durch Rohrleitungssysteme 6 und 7 (dargestellt in der nächsten Figur) verbunden, deren außerhalb des Behälters gelegene Anschlüsse mit Saug- und/oder Preßanlagen für Erdöl verbunden sind.
Von unten sind die elastische Speicher 1 durch Rohrleitungen 6, die durch den Doppelboden 14 des Rumpfes führen, verbunden. Von oben sind die Speicher 1 an die Behältersdecken 2 über Zugmittel 9 an Halterungen 10 aufgehängt.
Die Oberflächen der senkrechten Bordwände 5 und Längsabsperrdämme 4 sind mit einer Lochblechschicht 8 belegt. Bie Lochblechschicht ist in einem bestimmten Abstand von den Bordwänden angeordnet. Auf diese Weise bildet sich zum Beispiel zwischen Bordwand 5 und Lochblechschicht 8 ein Raum, der bis zum bestimmten Niveau mit Wasser w gefüllt ist. Dieses Wasser füllt auch die übrigen Behälterteile und die umgebende Räume zwischen den elastischen Speichern 1. Die elastische Speicher 1 haben im Querschnitt - sichtbar in Fig. 4 - das Profil annährend zwei "V"-Buchstaben, deren Spitzen sich gegenüber gerichtet sind und deren Schenkelenden miteinander verbunden sind. Zweck Erleichterung des selbsttätigen und richtigen Zusammenfalten der Speicher während der Entleerung, haben sie geformte und verstärkte Ränder 12 mit Gestaltgedächtnis. In oberen Teilen der Speicherränder sind Absteifungsleisten 13 mit Zugmittel 9 befestigt.
Um die technische Möglichkeit der Ausführung des elastischen Speicher sowie seine spätere Wartung oder Instandhaltung zu sichern, ist dieser Speicher mit einem Einstieg 11 ausgestattet, der an der Seitenwand des Speichers angebracht ist.

Im zweiten Ausführungsbeispiel des beschriebenen Gegenstandes, in den Fig. 5, 6 und 7, das wesentlichste Merkmal, welches dieses Beispiel von der vorigen technischen Ausführung unterscheidet, besteht darin, daß innerhalb des steifen Behälters 2 sich elastische Speicher 16 mit unterschiedlicher Konstruktion befinden. Diese Speicher haben senkrechte Wände in Gestalt des Akkordeonbalgs und sind wie im vorigen Beispiel mit dem Behälterboden über Rohrleitungen 6 verbunden und diese Rohrleitungen verbinden die Innenräume der Speicher mit Saug- oder Preßanlage für Erdöl.
Die Innenräume der elastischen Speicher 16 sind ebenfalls miteinander verbunden, jedoch über ihre obere Deckel mit den elastischen Rohrleitungen 17, welche je nach Bedarf an die Entlüftungsvorrichtung bzw. an Saug- oder Preßanlage angeschlossen werden können. Während der Befüllung der elastischen Speicher 16, wird ihre Höhe kontinuierlich vergrößert bei verhältnismässig geringer Querschnittsverminderung eines solches Speichers.

Transportweise für die Umwelt gefährliches flüssiges und lockeres Stauguts in seiner Anwendung nach Beispiel für Erdöl und mit der Vorrichtung nach Erfindung, hat folgenden Ablauf:
Die Wände der elastischen Speicher 1 halbieren den Innenraum des Behälters in zwei Teile: Beladungs- und Nachfüllraum, wobei beide Teile gegenseitig und gegenüber in der Umgebung hermetisch abgedichtet sind. Zur Beladung mit Erdöl werden die Innenräume der elastischen Speicher 1 mit diesem Erdöl über Rohrleitungsanlage 6 eingefüllt. Das Rohrleitungsystem 7 spielt in diesem Anwendungsfall die Rolle einer Rohrleitung zum Abfuhr der Gas- und Dunstreste vom Innenraum der Speicher.
Während der Anfüllung der Speicher erhöht sich das Wasserniveau w und alle freien Räume des Behälters 2 werden bei geöffneten Ventilen 15 aufgefüllt.
Nach Anfüllung der Speicher 1 wird anschließend im Bedarfsfall das Wasserniveau ergänzt bis alle freien Räume im Behälter 2 restlos gefüllt sind.
Während des Transports wird also das Erdöl in den elastischen Speicher 1 von der Umgebung isoliert: durch Speicherwände, durch Wasserschutzschichten zwischen den Speichern, durch Absperrdämme und Schiffsbörde; isoliert wird auch von der Umgebung durch Stahlwände der Behälter 2, die aus diesen Absperrdämmen und Schiffsbörden sich bilden.

Die Entleerung des Behälters verläuft durch Absaugen des Erdöls der elastischen Speichern mit den Rohrleitungen 7 und geöffneten Ventilen 15, was in der Endphase der Entleerung zur selbsttätigen Zusammenpressung der Speicher 1 führt.

Im zweiten Ausführungsbeispiel verläuft die Entleerung mindestens eines Teils vom Erdöl durch Öffnung der Ventile in den Rohrleitungen 6 und Einpressen des Wassers in den Behältern 2. Das Wasser, welches nach Auspressung des Erdöls aus den elastischen Speichern 1 vollkommen den Behälter 2 ausfüllt, bildet bei der Rückfahrt des Tankschiffes den erforderlichen Ballast. Während der abermaligen Anfüllung der elastischen Speicher mit Erdöl, fließt der Wasserüberschuß vom Innenraum des Behälters 2 nach außen über die Ventile 15 ab.
Im Resultat der Anwendung des zweiten Ausführungsbeispieles ist immer gewährleistet, daß der Umgebungsraum der elastischen Speicher 1 im Behälter 2 mit Wasser ausgefüllt ist, welches das Entstehen von Explosivmischung ausschließt. Also trotz der größeren Energieaufnahme bei diesem Ausführungsbeispiel zur Anwendung im Transport von besonders leichtbrennbaren oder anderswie gefährlichen Staugüter ist diese Ausführung besonders vorteilhaft.

Darüber hinaus kann der beschriebene Gegenstand so wohl auf See, wie auch auf dem Lande verwendet werden. Der Anwendungsbereich auf dem Lande enthält Transport und Aufbewahrung des Erdöls in den Transportbehältern, die auf Radfahrzeugen geladen werden, wie auch in stationären Anlagen, Raffinerien, Umladungs- und Bunkerstationen usw.

## Patentansprüche

1. Vorrichtung zum Transport und Lagern umweltgefährdender flüssiger oder staubförmiger Güter, die mindestens einen steifen und dichten Transportbehälter (2) enthält, in dessen Innenraum sich dichte und elastische Speicher (1) mit veränderlichem Volumen befinden, dadurch gekennzeichnet, daß die Speicher (1) in den Innenraum eingesetzt sind, und daß deren Innenräume durch Rohrleitungssysteme (6) und (7) zur Beund Entladung miteinander verbunden sind, wobei die behälteraußenseitigen Anschlüsse der Rohrleitungssysteme mit Saug- und/oder Preßvorrichtungen verbindbar sind.

2. Vorrichtung nach Anspruch 1, dadurch gekennzeichnet, daß die elastischen Speicher (1) veränderlichen Volumens in ihrem oberen und unteren Querschnittsprofil V-förmig gestaltet sind, deren Spitzen sich gegenüberliegen und deren freie Enden durch Schenkelpaare miteinander verbunden sind.

3. Vorrichtung nach Anspruch 1, dadurch gekennzeichnet, daß die elastischen Speicher veränderlichen Volumens im Bereich der gefalteten Ränder ihres Querschnittsprofils versteift sind.

4. Vorrichtung nach einem der vorhergehenden Ansprüche 1 und 2, dadurch gekennzeichnet, daß die Speicher (1) mittels Zugmittel (9) und Halterungen (10) verschieblich an der Behälterdecke aufgehängt sind, und daß mindestens ein Teil der senkrechten und waagerechten Wände des Behälters (2) verschalt ist und diese Lochblechschicht parallel und in einem bestimmten Abstand von den Behälterwänden angeordnet ist.

5. Vorrichtung nach einem der vorhergehenden Ansprüche 1 bis 3, dadurch gekennzeichnet, daß die elastischen Speicher (1) mit einer Durchstiegsluke (11) ausgestattet sind.

6. Vorrichtung nach einem der vorhergehenden Ansprüche 1 bis 4, dadurch gekennzeichnet, daß die senkrechten Wände der elastischen Speicher (16) nach Gestalt eines Akkordeonbalges geformt sind und mit den Behältern (2) durch Rohrleitungssysteme (6) und (7) verbunden sind, wobei elastische Rohrleitungen (17) an dem oberen Deckel dieser Behälter aufgehängt sind.

## Claims

1. A device for the transportation and storages of environmentally hazardous liquid or powered goods, comprising at least a rigid and sealed transportation container (2) in the interior of which are situated leakproof and elastic-variable-volume reservoirs (1),
characterized by the fact that the reservoirs (1) are installed in the interior,
and that their interiors are connected to one another by piping systems (6) und (7) to load and unload, and whose connections outside the container can be connected with suction and/or compression devices.

2. Device in accordance with Claim 1, characterized in that the elastic reservoir (1) with variable volume are shaped in a V-form in their upper and lower cross-sectional profile, whose apexes lie opposite one another and whose free ends are connected to one another by plairs of handles.

3. Device in accordance with Claim 1, characterized by the fact that elastic reservoirs of variable volume are reinforced in the area of the collapsible rims of their cross-sectional profile.

4. Device in accordance with one of the above Claims 1 and 2, characterized by the fact that the reservoirs (1) are suspended slidable from the top of the container by means of tension mediums (9) and mounting devices (10) , and that at least a portion of the vertical and horizontal container walls (2) is crossed with a perforation plate layer (8) and this perforation plate layer is arranged parallel and at a certain distance from the container walls.

5. Device in accordance with one of the above Claims 1 to 3, characterized by the fact that the elastic reservoir (1) is equipped with a hatchway (11).

6. Device in accordance with one of the above Claims 1 to 4, characterized by the fact that the invention, the vertical walls of the elastic reservoir (16) are shaped in the form of an accordion bellow and connected with the containers (2) by piping systems (6) and (7), whereby elastic piping systems (17) are hung on the upper covering of this container.

## Revendications

1. Dispositif pour le transport et le stockage de marchandises altéragènes, liquides ou pulvérulentes, qui comprend au moins un container (2) rigide et étanche, dans le corps duquel se trouvent des réservoirs étanches et élastiques (1) de capacité variable, se caractérisant par le fait que les réservoirs (1) soient logés dans son corps, et que leurs volumes intérieurs soient reliés par des systèmes de conduite (6) et (7) pour le chargement et le déchargement, les branchements extérieurs du container étant commutables à des dispositifs d'aspiration ou/et de pression.

2. Dispositif selon spécification 1, se caractérisant par le fait que les réservoirs élastiques (1) de capacité variable soient conçus en V dans leur profil transversal supérieur et inférieur, dont les pointes sont opposées et les extrémités libres sont reliés entre elles par des couples de branches.

3. Dispositif selon l'une des spécifications 1 à 2, se caractérisant par le fait que les réservoirs élastiques de capacité variable soient rigidifiés au niveau des extrémités pliées de leur profil transversal.

4. Dispositif selon l'une des spécifications 1 à 3 susnommées, se caractérisant par le fait que les réservoirs (1) soient suspendus de façon mobile au couvercle du container par des mécanismes de traction (9) et des fixations (10), et qu'au moins une partie des parois verticales et horizontales du container (2) soit coffrée, et que cette couche de tôle perforée soit disposée parallèlement et à une certaine distance des parois du container.

5. Dispositif selon l'une des spécifications 1 à 4 susnommées, se caractérisant par le fait que les réservoirs (1) élastiques soient équipés d'une trappe d'accès (11).

6. Dispositif selon l'une des spécifications 1 à 5 susnommées, se caractérisant par le fait que les parois verticales des réservoirs élastiques (16) soient formées selon la structure d'un soufflet d'accordéon et reliés aux containers (2) par des systèmes de conduite (6) et (7), les tuyaux flexibles étant suspendus aux couvercles de ces containers.
